# DEMANDE DE BREVET EUROPEEN

(11) **EP 1 415 570 A1**
(43) Date de publication de la demande: **06.05.2004**
(21) Numéro de dépôt: 03292554.7
(22) Date de dépôt: 14.10.2003
(51) Int. Cl.: A45D 40/00

(54) **Dispositif de conditionnement d'un produit comportant un organe d'application détachable**

(30) Priorité: 04.11.2002 FR 0213757; 04.11.2002 FR 0213756
(71) Demandeur: L'OREAL, 75008 Paris (FR)
(72) Inventeur: Abergel, Aline, 92100 Boulogne (FR)
(74) Mandataire: Leray, Noelle

(57) **Abrégé**

La présente invention concerne un dispositif de conditionnement d'un produit, notamment de maquillage, comprenant un support (20) de forme généralement plane sous forme de plaque comportant deux faces (22, 23), ledit support (20) comportant au moins une cavité (21) dont la profondeur est inférieure ou égale à l'épaisseur de la plaque, ladite cavité débouchant sur au moins une des faces (22) du support par une première ouverture (210), ladite cavité contenant le produit (10).

Le dispositif comporte un organe d'application (90) du produit, relié au support (20) par une zone de jonction (80 ; 81 ; 82) apte à se rompre afin de désolidariser l'organe d'application du support.

## Description

La présente invention concerne un dispositif de conditionnement d'un produit, notamment un produit cosmétique solide, sous forme d'échantillon.

Il est fréquent de distribuer des échantillons de produit cosmétique dans des magazines, en les associant par exemple à une page publicitaire. Pour conditionner les produits cosmétiques sous forme d'échantillon, on utilise notamment des tubes ou des flacons de dimensions réduites. Cependant, de tels conditionnements peuvent difficilement être distribués dans des magazines à des fins publicitaires du fait de leur taille. D'autres conditionnements, comme par exemple les sachets qui contiennent notamment des produits liquides ou crémeux ou encore des lingettes imprégnées de produits liquides peuvent plus facilement être insérés dans des magazines. Néanmoins, les sachets peuvent difficilement contenir des produits solides, comme par exemple des poudres compactées.

Les documents FR 2 740 013, US 2,061,139, FR 2 821 061 et US 5,161,688 décrivent des conditionnements pour un échantillon de produit cosmétique solide ou pâteux qui peuvent être insérés dans une publication. Les conditionnements sont constitués d'une plaque qui comporte une cavité centrale dans laquelle est contenu le produit, via une coupelle ou directement dans la cavité. Aucun de ces documents ne décrit un conditionnement muni d'un applicateur. Or, il peut être intéressant de fournir avec l'échantillon de produit un applicateur permettant à l'utilisatrice d'appliquer le produit.

La demande de brevet WO88/07825 décrit ce type de conditionnement. En particulier, le conditionnement est constitué par deux plaques de type carte bancaire articulées entre elles, l'une d'entre elles étant traversée par plusieurs cavités qui contiennent un produit cosmétique. Cette plaque contient également un logement sous forme de fente allongée qui comporte un fond et qui est prévu pour recevoir un applicateur. L'applicateur est logé à l'intérieur de la fente dans laquelle il est inséré en force. Il est alors nécessaire de prévoir des moyens pour maintenir l'applicateur à l'intérieur de la plaque. En outre, il est relativement difficile d'utiliser une plaque peu épaisse sans que l'applicateur n'augmente l'épaisseur totale du conditionnement une fois logé dans la fente. De plus, l'applicateur doit être réalisé séparément du reste de la plaque, puis introduit dans la fente ce qui complique les étapes du procédé de fabrication qui nécessite un approvisionnement séparé en applicateur. Or, il est préférable pour les conditionnements du type échantillon de limiter le nombre d'étapes dans la réalisation du conditionnement afin de réduire au maximum le coût de fabrication.

Aussi, est-ce un des objets de l'invention que de réaliser un dispositif de conditionnement d'un produit, notamment cosmétique, qui ne présente pas les inconvénients de la technique antérieure.

C'est en particulier un objet de l'invention que de réaliser un dispositif qui soit peu encombrant tout en se rapprochant d'un boîtier de maquillage par exemple.

C'est aussi un autre objet de l'invention que de réaliser un tel dispositif qui soit simple à réaliser et à faible coût.

Selon l'invention, ces objets peuvent être atteints en réalisant un dispositif de conditionnement d'un produit, notamment de maquillage, comprenant un support de forme généralement plane sous forme de plaque comportant deux faces, ledit support comportant au moins une cavité dont la profondeur est inférieure ou égale à l'épaisseur de la plaque, ladite cavité débouchant sur au moins une des faces du support par une première ouverture, ladite cavité contenant le produit. Le dispositif peut se caractériser en ce qu'il comporte un organe d'application du produit, relié au support par une zone de jonction apte à se rompre afin de désolidariser l'organe d'application du support.

Ainsi, le dispositif contenant un produit cosmétique étant associé à un organe d'application, l'utilisatrice n'est pas obligée d'utiliser ses doigts pour se maquiller, ou bien de prévoir un organe d'application séparé. En outre, l'organe d'application étant solidaire du support, on limite le risque de le perdre car il peut difficilement se séparer du support sans que l'utilisatrice ne le sépare volontairement. En outre, l'organe d'application peut être réalisé avec le support à partir d'une seule pièce, par exemple par moulage ou par découpage, de sorte que le procédé de fabrication est relativement simple. On s'affranchit notamment de toute étape de mise en place de l'organe d'application dans le support, étape nécessaire dans le procédé de fabrication du conditionnement décrit dans la demande de brevet WO88/07825. On peut ainsi réaliser un dispositif bon marché.

L'organe d'application peut être formé dans le prolongement du support et présenter une épaisseur inférieure ou égale à celle du support. On limite ainsi au maximum l'épaisseur du dispositif de sorte qu'il peut être inséré dans un magazine par exemple.

L'organe d'application peut comporter une portion de préhension de forme allongée et au moins une portion applicatrice formée à une extrémité de la portion de préhension. On peut également prévoir deux portions applicatrices, chacune étant formée à une extrémité de la portion de préhension. La portion applicatrice est par exemple constituée d'une mousse, d'un matériau tissé ou non-tissé, d'un matériau floqué ou de poils. La portion applicatrice est par exemple collée sur l'organe d'application. Elle peut être emmanchée sur l'extrémité de l'organe d'application. Lorsque la portion de préhension est de forme plane et qu'elle comporte deux faces, la portion applicatrice peut être sous forme de pastille, fixée par exemple sur une seule face, ou encore sur les deux.

La zone de jonction peut être constituée d'une zone d'épaisseur inférieure à l'épaisseur du support. Elle peut s'étendre de façon continue le long de l'organe d'application. La zone de jonction peut également être constituée de plusieurs pattes, espacées le long de l'organe d'application, les pattes pouvant être de même épaisseur que le support ou d'épaisseur inférieure.

Selon un mode de réalisation particulier, la cavité peut également déboucher sur la seconde face du support, une feuille adhésive étant fixée sur ladite face de manière à obturer la seconde ouverture afin de former le fond de la cavité.

La feuille adhésive peut être collée de manière telle qu'elle délimite, au moins en partie, un logement prévu pour recevoir un organe d'application. La feuille adhésive constituant le fond le la cavité est utilisée pour délimiter un logement apte à recevoir un organe d'application. On limite ainsi le nombre d'éléments constitutifs du conditionnement et donc les étapes de réalisation du dispositif tout en réalisant un dispositif pouvant assurer les mêmes fonctions qu'un boîtier de maquillage classique. On obtient ainsi un dispositif de conditionnement peu onéreux.

Selon un premier mode de réalisation, le logement peut être délimité par une portion d'extrémité de la feuille qui est enroulée sur elle-même de manière à former un logement. La portion d'extrémité enroulée sur elle-même a un bord qui peut être collé sur la feuille, le reste de la portion n'étant pas recouvert de colle.

Selon un autre mode de réalisation, le logement peut être délimité en partie par une portion de la feuille qui n'est pas collée sur le support, et en partie par une zone du support située en regard de la portion de la feuille non collée. La zone du support délimitant en partie le logement peut être une portion d'une face du support ou alternativement la tranche du support.

La feuille adhésive peut être formée d'une ou plusieurs couches d'un matériau choisi parmi les matériaux thermoplastiques, notamment les polyoléfines ou les polyesters, et l'aluminium. La feuille adhésive peut être recouverte d'une impression, par exemple une inscription relative au produit, ou encore un motif décoratif.

Le dispositif peut comporter un couvercle, de forme généralement plane, articulé sur le support. La feuille adhésive peut être en partie collée sur une face du couvercle de manière à former l'articulation entre le support et le couvercle.

Le dispositif peut également comporter une étiquette formant miroir collée sur une des faces du couvercle. Cette étiquette peut également être collée en partie sur une des faces du support de manière à former l'articulation entre le support et le couvercle.

Le dispositif peut également comprendre un opercule amovible obturant de manière amovible la première ouverture, ledit opercule étant à enlever préalablement à la première utilisation en vue d'accéder au produit.

Selon un autre de ses aspects, l'invention concerne un dispositif de conditionnement d'un produit, notamment de maquillage, comportant :
- un support de forme généralement plane comportant deux faces, le support étant traversé par au moins une cavité débouchant sur chaque face du support par une première ouverture et une seconde ouverture, la cavité contenant le produit ;
- une feuille adhésive collée, au moins en partie, sur la face du support de manière à obturer la seconde ouverture.
Le dispositif peut se caractériser en ce que la feuille est collée de manière telle qu'elle délimite, au moins en partie, un logement prévu pour recevoir un organe d'application.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 représente une vue en perspective d'un premier mode de réalisation d'un dispositif selon l'invention ;
- la figure 2 représente en coupe le dispositif de la figure 1 ;
- la figure 3 représente une vue en perspective d'un deuxième mode de réalisation d'un dispositif selon l'invention ;
- la figure 4 représente une vue en perspective d'un troisième mode de réalisation du dispositif selon l'invention ;
- la figure 5 représente en coupe le dispositif de la figure 4,
- les figures 6 à 8 représentent un quatrième mode de réalisation du dispositif selon l'invention ;
- la figure 9 représente un cinquième mode de réalisation du dispositif selon l'invention ; et
- les figures 10 et 11 représentent un cinquième mode de réalisation du dispositif selon l'invention.

Le dispositif selon l'invention représenté sur les figures 1 et 2 comporte un support 20 rectangulaire, de format type carte bancaire, qui comporte dans son épaisseur une cavité 21 prévue pour recevoir le produit 10. Il est bien évident que le support peut présenter toute autre forme, il peut par exemple être carré, rond, ovale, etc...

Le support 20 a deux faces planes et parallèles 22 et 23 de longueur L et de largeur l. La cavité 21 débouche sur une des faces 22 du support 20 par une ouverture 210. Le support 20 présente une faible épaisseur e de l'ordre du millimètre, par exemple entre 0,5 et 2 mm. Selon un exemple particulier, le support a une épaisseur de 0,8 mm. La cavité 21 a une section circulaire mais elle peut aussi être de section carrée, rectangulaire, ovale, ou de toute autre forme. La cavité est prévue pour recevoir une faible quantité de produit, par exemple 0,15 g.

Un opercule amovible 40 est fixé sur la face 22 du support, de manière à obturer l'ouverture 210 de la cavité par laquelle l'utilisateur pourra accéder au produit. Il s'agit par exemple d'une étiquette glacée de type polyester que l'on colle sur la face supérieure du support. On choisira de préférence une étiquette transparente de façon à permettre à l'utilisateur de voir le produit présent dans le conditionnement. L'étiquette est recouverte d'un adhésif semi-permanent permettant de la maintenir correctement en contact avec la face de façon à fermer l'ouverture tout en étant facilement retirable de la face. Avantageusement, on choisira un adhésif permettant de recoller au moins une fois l'étiquette sur le support après une première ouverture. L'opercule amovible comporte une zone de préhension 41 située à la périphérie de l'étiquette de manière à former une languette facilement saisissable par l'utilisateur pour retirer l'étiquette du support.

Un organe d'application 90 est formé dans le prolongement du support 20, le long de sa largeur l, auquel il est relié par une zone de jonction 80. L'organe d'application s'étend par exemple sur toute la largeur l du support. L'organe d'application 90 présente une faible épaisseur, identique à celle du support, et comporte deux faces planes formées chacune respectivement dans le même plan que les deux faces 22 et 23 du support. L'organe d'application comporte une portion de préhension 91 relativement allongée et de faible largeur de manière à être facilement saisie par l'utilisateur et facilement manipulable lors de l'application du produit. Une portion applicatrice 92 est formée à une extrémité 910 de la portion de préhension qui présente, par exemple, une forme circulaire. La portion applicatrice est constituée d'une pastille de mousse collée sur une face de l'extrémité 910 de la portion de préhension. On pourrait bien entendu prévoir de coller une deuxième pastille de mousse sur la deuxième face de l'extrémité 910.

La zone de jonction 80 est destinée à être rompue afin de désolidariser de manière irréversible l'organe d'application du support. Elle est réalisée par des pattes 81, par exemple au nombre de trois, ayant la même épaisseur e que le support et l'organe d'application. Les pattes 81 ont une forme triangulaire, leur base étant reliée au support et leur sommet à l'organe d'application. La longueur des pattes, mesurée le long de la longueur L du support, est relativement faible, par exemple d'environ 2 mm, de manière à réaliser un ensemble relativement compact. Elles sont en outre espacées les unes des autres le long de la portion de préhension de manière à correctement maintenir l'organe d'application solidaire du support. Les pattes 81 ont une largeur, mesurée à leur base le long de la largeur l du support, relativement faible également, par exemple d'environ 2 mm, de sorte qu'elles peuvent facilement se rompre lorsque l'utilisatrice les plient autour d'un axe parallèle à la largeur du support.

L'ensemble du dispositif est par exemple obtenu de moulage d'un matériau thermoplastique à partir d'une seule pièce, la pastille de mousse étant collée après formation de l'ensemble. Alternativement, le dispositif peut être réalisé par découpage d'une plaque d'un matériau thermoplastique. Le matériau thermoplastique peut par exemple être un chlorure de polyvinyle (PVC), un polypropylène ou un polyéthylène téréphtalate (PET).

Le dispositif représenté sur la figure 3 diffère de celui qui vient d'être décrit en ce que la zone de jonction 80 est cette fois formée par une portion 82 dont l'épaisseur est inférieure à l'épaisseur e du support. La portion 82 a par exemple une épaisseur d'environ 0,5 mm. Cette portion 82 s'étend de façon continue tout au long de la portion de préhension 91 de l'organe d'application. En outre, la portion applicatrice est cette fois formée par une touffe de poils 93 collée à l'extrémité 910 de la portion de préhension.

Pour utiliser le dispositif qui vient d'être décrit selon les deux modes de réalisation, l'utilisatrice saisit l'organe d'application 90 et le fait pivoter autour d'un axe parallèle à la largeur du support de manière à rompre la zone de jonction 80. Elle peut alors prélever du produit avec la portion applicatrice 92 ou 93, après avoir retiré l'opercule 40. Elle applique ensuite le produit prélevé sur la zone du visage souhaitée.

Le dispositif représenté sur les figures 4 et 5 comporte un support identique à celui qui vient d'être décrit si ce n'est que la cavité 21 débouche sur chaque face 22 et 23 par respectivement deux ouvertures 210 et 211. Un film adhésif 50 est collé sur la face 23 de manière à obturer la seconde ouverture 211 de la cavité 21. Ce film adhésif a un pouvoir collant plus important que l'opercule amovible 40 car il est destiné à ne pas être retiré du support. Il constitue ainsi le fond du conditionnement. A l'opposé de la face adhésive du film adhésif 50, on peut prévoir une impression, notamment un motif décoratif, ou encore une inscription relative au produit contenu dans la cavité.

Le dispositif comporte en outre cette fois un couvercle 30 également rectangulaire et qui a deux faces planes 31 et 32 parallèles, une première face 31 étant destinée à venir reposer sur la face 22 du support. Le couvercle 30 présente également une faible épaisseur, de l'ordre d'environ 0,8 mm par exemple. La face 31 peut être recouverte d'une étiquette miroir 70. Le couvercle 30 est articulé au support 20 au moyen du film adhésif 50 qui recouvre en partie la face 32 du couvercle sur laquelle il est collé de sorte qu'il constitue une charnière entre le support 20 et le couvercle 30.

L'organe d'application 90 est formé dans le prolongement du support 20, mais cette fois le long de sa longueur L. En outre, la portion de préhension 91 est cette fois formée par une tige de section circulaire et la portion applicatrice a la forme d'un manchon 94. Ce manchon est enfilé à l'extrémité 910 de la portion de préhension sur laquelle il est collé. Le manchon est par exemple réalisé en une couche de mousse floquée. La zone de jonction 80 est identique à celle du dispositif de la figure 3, à savoir une zone d'épaisseur inférieure à l'épaisseur du support et de l'organe d'application.

Pour réaliser le dispositif, le couvercle 30 peut être réalisé avec le support et l'organe d'application à partir d'une seule pièce, par exemple par moulage d'un matériau thermoplastique, le support et le couvercle étant séparés par une rainure. On obture ensuite de manière amovible la première ouverture 210 au moyen de l'opercule amovible 40 que l'on colle sur la face 22 du support 20 et on colle l'étiquette miroir 70 sur la face 31 du couvercle. On introduit ensuite le produit cosmétique 10 sous forme de poudre, par la seconde ouverture 211, dans la cavité 21 que l'on compacte de manière à former une pastille de produit. Selon une variante, on peut également couler un produit semi-liquide ou visqueux dans la cavité. On ferme la seconde ouverture 211 par le film adhésif 50 en le pressant sur la face 22 du support de manière à former le fond du conditionnement. Au moment de coller le film adhésif 50 sur la face 32 du couvercle, on plie la plaque le long de la rainure de manière à désolidariser le support 20 et le couvercle 30 qui sont aussitôt resolidarisés par le film adhésif 50.

Le dispositif représenté sur les figures 6 à 8 diffère de celui de la figure 4 en ce qu'il ne comporte pas de couvercle et que le film adhésif 50 comporte une portion d'extrémité 51 qui est enroulée sur elle-même de manière à former un logement tubulaire 100. Cette portion d'extrémité a une largeur inférieure à la largeur du reste du film. Elle doit être suffisamment large pour pouvoir correctement maintenir l'organe d'application qu'elle est destinée à recevoir. En outre, cette portion est en partie désadhésivée et ne comporte qu'un bord 510 enduit d'adhésif qui est collé sur le verso du film adhésif de manière à fixer le logement 100.

Pour utiliser le dispositif, l'utilisatrice doit rompre la zone de jonction 80 afin de désolidariser l'organe d'application du support et enlever l'opercule 40 afin de pouvoir prélever le produit au moyen de la portion applicatrice 94. Elle peut ensuite appliquer le produit, par exemple sur son visage. Après utilisation, l'organe d'application peut être logé dans le logement tubulaire 100, comme on l'a représenté à la figure 8.

Le dispositif illustré sur la figure 9 diffère de celui illustré sur les figures 6 à 8 en ce que la portion d'extrémité 51 de la feuille enroulée formant le logement est remplacée par une portion 53 qui n'est pas collée sur le support et qui forme avec la tranche 24 du support, le logement 100. Cette portion 53 peut être désadhésivée. La feuille 50 se prolonge en outre au-delà de la portion 53 par une portion d'extrémité 54 qui est collée sur la face 22 du support. Selon ce mode de réalisation, le logement 100 n'augmente pas l'épaisseur totale du conditionnement.

Le dispositif illustré sur les figures 10 et 11 comporte un support 20 sensiblement identique à celui décrit en conformité avec les figures 6 à 8, qui est traversé par une cavité 21 débouchant sur chaque face 22 et 23 du support par, respectivement, les ouvertures 210 et 211. Un opercule amovible 40 obture une première ouverture 210 de manière réversible et un film adhésif 50 obture la seconde ouverture 211. Toutefois, selon ce mode de réalisation, le logement 100 est délimité par une portion 52 du film adhésif 50 qui n'est pas collée sur la face 23 du support et qui est située entre deux portions collées sur la face 23.

Elle forme ainsi un demi-cylindre qui délimite, avec une portion de la face 23 du support située en regard, un logement 100 pour un organe d'application. De préférence, la portion 52 n'est pas enduite d'adhésif.

Selon ce mode de réalisation, le support ne comporte pas d'organe d'application détachable de manière irréversible par rupture d'une zone de jonction. Un organe d'application 90 est logé directement dans le logement 100. Mais il est bien évident que l'on pourrait prévoir un organe d'application solidaire du support comme dans le premier mode de réalisation.

Le dispositif comporte en outre cette fois un couvercle 30 également rectangulaire et qui a deux faces planes 31 et 32 parallèles, une première face 31 étant destinée à venir reposer sur la face 22 du support. Le couvercle 30 présente également une faible épaisseur, de l'ordre d'environ 0,8 mm par exemple. Le couvercle 30 est articulé au support 20 au moyen du film adhésif 50 qui se prolonge de manière à recouvrir en partie la face 32 du couvercle sur laquelle il est collé de sorte qu'il constitue une charnière entre le support 20 et le couvercle 30.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après.

## Revendications

1. Dispositif de conditionnement d'un produit, notamment de maquillage, comprenant un support (20) de forme généralement plane sous forme de plaque comportant deux faces (22, 23), ledit support (20) comportant au moins une cavité (21) dont la profondeur est inférieure ou égale à l'épaisseur de la plaque, ladite cavité débouchant sur au moins une des faces (22) du support par une première ouverture (210), ladite cavité contenant le produit (10) ;
dispositif **caractérisé en ce qu'**il comporte un organe d'application (90) du produit, relié au support (20) par une zone de jonction (80 ; 81 ; 82) apte à se rompre afin de désolidariser l'organe d'application du support.

2. Dispositif selon la revendication 1, **caractérisé en ce que** l'organe d'application (90) est formé dans le prolongement du support, et présente une épaisseur inférieure ou égale à celle du support.

3. Dispositif selon la revendication 2, **caractérisé en ce que** l'organe d'application comporte une portion de préhension (91) de forme allongée et au moins une portion applicatrice (92; 93; 94) formée à une extrémité de la portion de préhension (91).

4. Dispositif selon la revendication 3, **caractérisé en ce que** la portion applicatrice (92; 93; 94) est constituée d'une mousse, d'un matériau tissé ou non-tissé, d'un matériau floqué ou de poils.

5. Dispositif selon l'une quelconque des revendications précédentes, **caractérisé en ce que** la zone de jonction (80) est constituée d'une zone (80) d'épaisseur inférieure à l'épaisseur du support.

6. Dispositif selon l'une quelconque des revendications précédentes, **caractérisé en ce que** la zone de jonction (80) s'étend de façon continue le long de l'organe d'application.

7. Dispositif selon l'une quelconque des revendications 1 à 5, **caractérisé en ce que** la zone de jonction (80) est constituée de pattes (81) espacées le long de l'organe d'application.

8. Dispositif selon l'une quelconque des revendications précédentes, **caractérisé en ce que** la cavité (21) débouche également sur la face (23) du support, une feuille adhésive (50) étant fixée sur ladite face (23) de manière à obturer la seconde ouverture (211) et former le fond de la cavité.

9. Dispositif selon l'une quelconque des revendications précédentes, dispositif **caractérisé en ce que** la feuille (50) est collée de manière telle qu'elle délimite, au moins en partie, un logement (100) prévu pour recevoir un organe d'application.

10. Dispositif selon la revendication 9, **caractérisé en ce que** le logement (100) est délimité par une portion d'extrémité (51) de la feuille (50) qui est enroulée sur elle-même de manière à former un logement tubulaire.

11. Dispositif selon la revendication 10, **caractérisé en ce que** la portion (51) enroulée sur elle-même a un bord (510) collé sur la feuille (50), le reste de la portion (51) n'étant pas recouvert de colle.

12. Dispositif selon la revendication 9, **caractérisé en ce que** le logement (100) est délimité en partie par une portion (52 ; 53) de la feuille qui n'est pas collée sur le support (20), et en partie par une zone du support située en regard de la portion (52 ; 53) de la feuille.

13. Dispositif selon la revendication 12, **caractérisé en ce que** la zone du support qui délimite en partie le logement (100) est une zone d'une des faces (22 ; 23) du support ou une tranche (24) du support (20).

14. Dispositif selon l'une quelconque des revendications précédentes, **caractérisé en ce qu'**il comporte un couvercle (30), de forme généralement plane et comportant deux faces (31 ; 32), le couvercle (30) étant articulé sur le support.

15. Dispositif selon l'une quelconque des revendications 8 à 13 et la revendication 14, **caractérisé en ce que** la feuille adhésive (50) est en partie collée sur une face (32) du couvercle de manière à former l'articulation entre le support et le couvercle.

16. Dispositif selon la revendication 14 ou 15, **caractérisé en ce qu'**il comporte une étiquette (70) formant miroir collée sur une des faces (31) du couvercle (30).

17. Dispositif selon la revendication 16 lorsqu'elle dépend de la 14, **caractérisé en ce que** l'étiquette formant miroir (70) est collée en partie sur une des faces (22) du support (20) de manière à former l'articulation entre le support et le couvercle.

18. Dispositif selon l'une quelconque des revendications précédentes, **caractérisé en ce qu'**il comprend en outre un opercule amovible (40) obturant de manière amovible la première ouverture (210), ledit opercule (40) étant à enlever préalablement à la première utilisation en vue d'accéder au produit.

19. Dispositif de conditionnement d'un produit, notamment de maquillage, comportant:
- un support (20) de forme généralement plane comportant deux faces (22 ; 23), le support étant traversé par au moins une cavité (21) débouchant sur chaque face du support par une première ouverture (210) et une seconde ouverture (211), la cavité (21) contenant le produit (10) ;
- une feuille adhésive (50) collée, au moins en partie, sur la face (23) du support de manière à obturer la seconde ouverture (211),
dispositif **caractérisé en ce que** la feuille (50) est collée de manière telle qu'elle délimite, au moins en partie, un logement (100) prévu pour recevoir un organe d'application.
